# EUROPÄISCHE PATENTSCHRIFT

(11) **EP 3 406 986 B1**
(45) Veröffentlichungstag und Bekanntmachung des Hinweises auf die Patenterteilung: **08.04.2020**
(21) Anmeldenummer: 17172331.5
(22) Anmeldetag: 22.05.2017
(51) Int. Cl.: F24F 13/12, F24F 13/16, F24F 13/14

(54) **VOLUMENSTROMREGLER; LÜFTUNGSBOX MIT VOLUMENSTROMREGLER**
VOLUMETRIC FLOW CONTROLLER, VENTILATION BOX WITH A VOLUMETRIC FLOW CONTROLLER
RÉGULATEUR DE FLUX, CAISSONS DE VENTILATION AVEC RÉGULATEUR DE FLUX

(43) Veröffentlichungstag der Anmeldung: 28.11.2018
(73) Patentinhaber: TROX HESCO Schweiz AG, 8630 Rüti ZH (CH)
(72) Erfinder: BAUMANN, Dieter, 8635 Dürnten (CH)
(74) Vertreter: Kley, Hansjörg

(56) Entgegenhaltungen:
- WO-A1-99/37944
- US-A- 5 218 998

## Beschreibung

Die vorliegende Erfindung bezieht sich auf einen Volumenstromregler gemäss dem Patentanspruch 1 und eine Lüftungsbox mit einem eingebauten Volumenstromregler gemäss dem Patentanspruch 7.

Einrichtungen zur Belüftung und Klimatisierung von Gebäuden erlangen eine zunehmende Bedeutung, insbesondere auch von Wohnungen in Wohnhäusern oder von Einfamilienhäusern. Diese Einrichtungen gehen weit über einen Zuluft- und/oder einen Abluft-Ventilator hinaus.

Für eine umfassende und individuell einstellbare Klimatisierung von Wohnräumen werden Wohnungen bzw. Einfamilienhäuser mit einem Luftkanalsystem versehen. Dieses Kanalsystem ist in den Decken der Zimmer/Wohnräume enthalten. Gemäss den heutigen Ansprüchen ist es erforderlich, die Zuluft-/Abluftmenge pro Raum und Lufteintritt/Luftaustritt individuell zu steuern bzw. zu regeln. Bekannt sind Lüftungsboxen mit zentraler Steuerung/Regelung und Filterung wie zB. im Dokument «Grossüberbauung Engelwiese: Frischluft für 889 Personen» [4] beschrieben.

Zur Regelung von Lufteintritt/Luftaustritt in einem Luftkanal werden sogenannte Volumenstromregler eingesetzt. Die Anforderungen an solche Volumenstromregler sind vielfältig:
- Einfache Montierbarkeit in einen Lüftungskanal;
- einfacher Aufbau und kostengünstige Herstellbarkeit;
- feine Einstellbarkeit vor allem im niedrigen Volumenbereich;
- sicheres Schliessen ähnlich einer Brandschutzklappe.

Die Veröffentlichung KR 2016 0099856 A [3] beschreibt einen Durchflussregelungsdämpfer für eine Klimaanlage, der folgende Merkmale aufweist:
- Eine erste im Einlass des Strömungsweges angeordnete gelochte Dämpferplatte;
- eine zweite im Auslass des Strömungsweges parallel zur ersten Dämpferplatte angeordnete gelochte Dämpferplatte. Durch paralleles Verschieben der einen oder der anderen oder beider Dämpferplatten kann die Durchflussmenge verändert werden, in dem die in den beiden Platten vorhandenen Dämpferlöcher sich selektiv überlappen. Die Durchflussmengenänderung bezogen auf die maximale Verschiebungsdistanz ist gross. Diese Eigenschaft stellt hohe Anforderungen an das Stellglied (und die Steuerung/Regelung) zur Verschiebung, da eine geringe Änderung der Verschiebung zu einer relativ grossen Änderung des Luftstroms führt. Der Vorteil dieser Lösung liegt darin, dass für die Verschiebung der beiden Platten die zusätzlich benötigte Breite relativ gering ist.

Die Veröffentlichung EP 2 653 797 A1 [2] offenbart ein Klimaanlagen-System für Computerräume, bei dem der Luftstrom durch einen Filmstreifen/Filmband wie folgt geregelt wird: Quer zum Luftstrom wird der Filmstreifen von einer Abwickelrolle zu einer Aufwickelrolle bewegt, wobei der Filmstreifen spezifische Öffnungsmuster wie zB. eine treppenförmige Öffnung aufweist. Durch das Bewegen des Filmstreifens mit der spezifischen Öffnung erfolgt die Regelung des Luftstromquerschnittes und damit der Luftstrommenge. Zur Stabilisierung ist eine Längsgitterplatte vorgesehen. Bei einem Ausfall der Steuerung («case of an emergency» vgl. [0061] in Dokument [2]) ist vorgesehen, zB. mittels eines Messers durch die Längsgitterspalten den Film so anzuschneiden, dass damit der Luftquerschnitt maximal wird so dass die Computereinrichtungen in keinen überhitzten Zustand gelangen.

Die Veröffentlichung EP 3 124 886 A1 [1] zeigt einen Volumenstromregler für die Regelung von Zuluft und der aus dem Gebäude abzuführenden Abluft bei einer sogenannten Überdrehzahl des Ventilators. Diese Überdrehzahl kann durch einen Sturm bewirkt werden. Dazu wird ein Volumenstromregler mit einer mechanischen Selbstregelung mit einem Gegengewicht vorgeschlagen. Vorteilhaft ist diese Selbstregelung, da sie einen elektronischen Regler und ohne Sensoren betrieben werden kann. Dieser Volumenstromregler erlaubt allerdings kein Abschliessen des Luftstroms ähnlich einer Brandschutzklappe.

Das Dokument US 5,218,998 mit dem Originaltitel «LINEARLY ADJUSTABLE» offenbart einen Volumenstromregler mit den Merkmalen des Oberbegriffs von Anspruch 1. Offenbart ist ein Volumenstromregler mit einer halbzylindrischen Platte, die eine Vielzahl von trapezförmigen Öffnungen aufweist. Das Gegenstück - also ein Schieber - weist ebenfalls eine Mehrzahl von trapezförmigen Öffnungen aus, die bezüglich der Schiebe- bzw. Rotationsrichtung des Schiebers entsprechend ausgerichtet sind. Ziel ist eine lineare Einstellbarkeit des durchströmenden Fluids bzw. Luft. Nachteilig an dieser Lösung ist das Fehlen einer feinen Einstellbarkeit im untersten Einstellbereich sowie die hohe Anfälligkeit bezüglich Verschmutzung, die sich aus der Summe der involvierten Kanten der Öffnungen ergibt.

Das Dokument WO 1999/37944 A1 mit dem Originaltitel «LINEAR FLUID DAMPER» beschreibt eine Drosselklappe zur linearen Einstellung einer Fluidströmung, wie zB ein Luftstrom. Diese Drosselklappe ist im Wesentlichen so konstruiert, dass der Fluiddurchfluss linear ist und somit annähernd direkt proportional zur Öffnungsposition eines Schiebers ist. Die Drosselklappe weist eine Profilplatte und eine oder mehrere Einstellplatten auf, wobei die Profilplatte und die Einstellplatte relativ zueinander beweglich sind und wobei die Platten mit einer oder mehreren Öffnungen versehen sind. Gemäß dieser Erfindung werden die Öffnungen in der Profilplatte auf der Grundlage eines Dreiecks mit einer unteren Kante und zwei vertikalen Seiten gebildet. Die untere Kante bleibt unverändert. Die volle Öffnung in der Drosselklappe und die vertikalen Seiten und die Oberseite sind so angepasst, dass der Dämpfer eine optimal angepasste lineare Einstellcharakteristik aufweist.

Ausgehend von diesem Stand der Technik liegt der vorliegenden Erfindung die Aufgabe zugrunde einen Volumenstromregler und eine den Volumenstromregler enthaltende Lüftungsbox anzugeben, die folgende funktionelle und strukturelle Eigenschaften aufweisen:
- Feine Einstellbarkeit des Volumenstromreglers vor allem im niedrigen Volumenbereich;
- Schliessen der offenen Querschnittsfläche;
- geringer zusätzlicher Platzbedarf relativ zum freizugeben Luftstromquerschnitt;
- platzsparende Montierbarkeit der Lüftungsbox in einem Raum, insbesondere in die Decke eines Raumes.

Diese Aufgabe der Erfindung wird für den Volumenstromregler durch die im Patentanspruch 1 und für die Lüftungsbox durch die im Patentanspruch 7 angegebenen Merkmale gelöst. Vorteilhafte Ausgestaltungen der Erfindung sind in weiteren Ansprüchen angegeben.

Die erfindungsgemässe Lösung für den Volumenstromregler ergibt sich aus folgenden funktionalen Merkmalen:

Es wird ein Volumenstromregler angegeben für Zufuhr und Ablass eines Luftstroms, wobei der Volumenstromregler eine Blende mit einem Ausschnitt quer zur Richtung des Luftstroms aufweist, so dass die Querschnittsfläche des Ausschnittes mit einem quer zum Luftstrom in zwei Richtungen beweglichen Schieber begrenzt und dadurch regelbar einstellbar ist, wobei
die Querschnittsflächenänderung zumindest im unteren zu regelnden Luftstrombereich sich quadratisch mit der Verschiebung des Schiebers ändert und dass die Blende und der Schieber kreisförmig gebogen und konzentrisch angeordnet sind, wobei der Luftstrom zum konkaven Teil des Schiebers geführt wird.

Es wird ferner ein Volumenstromregler angegeben für Zufuhr und Ablass eines Luftstroms, wobei der Volumenstromregler eine Blende mit einem Ausschnitt quer zur Richtung des Luftstroms aufweist, so dass die Querschnittsfläche des Ausschnittes mit einem quer zum Luftstrom in zwei Richtungen beweglichen Schieber begrenzt und dadurch regelbar einstellbar ist, wobei
die Querschnittsfläche des Ausschnittes dreieckförmig oder trapezförmig ausgebildet ist, so dass sich die Veränderung zumindest im unteren zu regelnden Luftstrombereich quadratisch mit der Verschiebung des Schiebers ändert und dass die Blende und der Schieber kreisförmig gebogen und konzentrisch angeordnet sind, wobei der Luftstrom zum konkaven Teil des Schiebers geführt wird.

Die erfindungsgemässe Lösung für die Lüftungsbox ergibt sich aus Merkmalen:

Es wird eine Lüftungsbox vorgeschlagen, die gebildet wird aus einem Gehäuse, das einen Volumenstromregler gemäss der vorliegenden Erfindung enthält, wobei der Volumenstromregler formschlüssig in das Gehäuse einführbar ist.

So können sich für den Volumenstromregler und die Lüftungsbox die folgenden Vorteile und Eigenschaften zusätzlich ergeben:
i) Durch das Vorsehen eines dreieckförmigen oder trapezförmigen Ausschnittes der Blende ändert sich die durch den Schieber und durch den Ausschnitt verfügbare Querschnittsfläche quadratisch mit der radialen Wegstrecke s des Schiebers.
ii) Die durch das Zurücklegen der radialen Wegstrecke s des Schiebers bewirkte quadratische Änderung der verfügbaren Querschnittsfläche hat den Vorteil einer sehr feinen Einstellbarkeit im unteren Bereich. Dadurch lassen sich Räume mit erhöhten Komfortansprüchen wie zB. Wohnungen/Gewerberäume so klimatisieren, dass die Zuluft und Abluft sehr genau dosiert werden kann.
iii) Die kreisförmige Ausgestaltung von Blende und Schieber bewirkt einerseits einen geringeren Platzbedarf in der Breite eines Luftstromreglers, weil der Schieber radial bewegt wird. Die kreisförmige Ausgestaltung bewirkt für den geschlossenen Zustand eine bessere Abdichtung, wenn in Strömungsrichtung weiterhin Luft zugeführt und somit ein Überdruck erzeugt wird. Dieser geringere Platzbedarf wirkt sich dann entsprechend vorteilhaft aus für die einen vorliegenden Volumenstromregler enthaltende Lüftungsbox.
iv) Schieber und Blende sind einfache Formteile und dementsprechend kostengünstig herstellbar.
v) Gerade im Bereich Heizung/Lüftung/Klima HLK sind Unterhaltsarbeiten an peripheren Komponenten nicht vermeidbar, insbesondere wegen einer aufgetretenen Verschmutzung. Deshalb ist es wichtig, für den Ersatz oder eine Störungsbehebung die Demontage möglichst einfach und sicher vornehmen zu können. Dies wird erreicht über eine formschlüssige Einführung des Volumenstromreglers und eines zugehörigen Gleichrichters in das Gehäuse der Lüftungsbox.

Mit den zwei nebeneinander angeordneten Blenden/Schiebern können die gebogenen Blenden aus Blech auf einfache Weise miteinander verbunden werden, zB. durch Punktschweissen. Produktionstechnisch vorteilhaft ist eine einstückige Ausführungen von zwei oder mehr nebeneinander angeordneten Blenden. Die Verbindung mit dem Rahmen kann durch eine Lasche vorgenommen werden, die durch Abwinkeln/ Biegen der Blende gebildet wird. Diese Eigenschaften einer leichten Herstellbarkeit der Komponenten des vorgeschlagenen Volumenstromreglers stellen einen wichtigen wirtschaftlichen Vorteil dar. Dieser Vorteil ist bei den vorgängig erwähnten Lösungen gemäss den Dokumenten [1] bis [4] nicht auszumachen. Je nach Einsatzgebiet können Blenden/Schieber aus Blech oder aus Kunststoff gefertigt sein.

Die Erfindung wird nachfolgend anhand der Zeichnung beispielsweise näher erläutert. Dabei zeigen:
Figur 1
   Perspektivische Ansicht eines Volumenstromreglers mit zwei Blenden und zugehörigen Schiebern;
Figur 2
   Aufsicht auf die Anordnung der Blenden und Schieber gemäss der perspektivischen Ansicht von Figur 1;
Figur 3
   Frontsicht eines Gehäuses einer Lüftungsbox mit zwei verschieden gestalteten Ausschnitten der Blende;
Figur 4
   Aufsicht auf eine Lüftungsbox mit eingeführtem/ eingebautem Volumenstromregler;
Figur 5
   Perspektivische Ansicht eines einbaubereiten Volumenstromreglers;
Figur 6
   Perspektivische Ansicht einer Lüftungsbox mit den Komponenten Gehäuse, Volumenstromregler und Abschlussdeckel;
Figur 7
   Perspektivische Ansicht eines für die Einführung in die Lüftungsbox vorgesehenen Gleichrichters mit schalldämmender Eigenschaft.

Zur Einführung der Begriffe und Komponenten einer Lüftungsbox 2 wird zunächst auf die Figur 6 verwiesen. Figur 6 zeigt ein Gehäuse 2 einer Lüftungsbox 2, in die ein Volumenstromregler 1 einführbar und somit einbaubar ist. Nach erfolgtem Einbau wird die Lüftungsbox 2 mit einem Abschlussdeckel 3 abgeschlossen. Die mit einem Loch 9 versehenen Winkel 16 und 13 sind fest mit dem Gehäuse 2 der Lüftungsbox 2 verbunden. Dieses Gehäuse 2 wird über die vorgenannten Löcher 9 an die Schalungsbretter für eine Decke oder Wand befestigt. Zusätzlich sind an dieses Gehäuse 2 Lüftungskanäle mit den üblichen Anschlusselementen geführt. Die für die Einführung des Volumenstromreglers 1 vorgesehene Öffnung des Gehäuses 2 wird mit einem Styropor-Block ausgefüllt, damit kein Beton in diese Öffnung gelangen kann. Nach erfolgter Fixation auf den Schalungsbrettern wird Beton gegossen. Nach dem Aushärten des Betons werden die Schalungsbretter demontiert und die noch vorstehenden Schrauben abgeschnitten oder abgeschert, ebenso wird der Styroporblock entfernt. Nach Abschluss von Verputz- und ggf. Malerarbeiten wird ein Volumenstromregler 2 formschlüssig in das Gehäuse 2 eingeführt. Der Formschluss ergibt sich aus der Darstllung gemäss den Figuren 5 und 6 mit den abgeschnittenen Ecken des inneren Deckels 4. Zur Fixation des Volumenstromreglers 2 sind Schrauben vorgehen, siehe korrespondierende Löcher (Ohne Verwendung von Bezugszeichen) des Volumenstromreglers 2 und des Gehäuses 1. Alternativ zu dieser Schraubbefestigung sind auch Schnappverschlüsse möglich, vor allem bei Anwendungen, wo wegen Verschmutzung mit einem erhöhten Wartungsaufwand zu rechnen ist. Schliesslich wird der Volumenstromregler 1 durch einen Abschlussdeckel 3 zugedeckt. Der Abschlussdeckel 3 ist zwecks einer leichten Zugänglichkeit zum Volumenstromregler 1 mit einem Magneten 7 fixiert. Eine Sicherungskette 5 als Fallsicherung ist zwischen Volumenstromregler 2 und Abschlussdeckel 3 angebracht, da der Deckel nur mit einem Magneten fixiert ist. Es ist ebenso auch möglich, die Sicherungskette 5 am Gehäuse 2 anzubringen.

Im Sinne dieser Schrift steht das Bezugszeichen 2 sowohl für das Gehäuse 2 der Lüftungsbox 2 wie für die komplette Lüftungsbox 2, die den Volumenstromregler 1, einen Gleichrichter 21 und den Abschlussdeckel 3 enthält. Eigentlich müsste die Figur 6 um 180° gedreht werden, um die reale Situation für eine in einer Decke eingegossene Lüftungsbox 2 zu zeigen. Die gleiche Einbautechnik kann auch verwendet werden für den Einbau in einer Betonwand anstelle einer Betondecke.

Die Figuren 1 bis 4 zeigen eine bevorzugte Ausführungsform des erfindungsgemässen Volumenstromreglers 1 mit zwei Blenden 10a, 10b und zugehörigen zwei Schiebern 20a, 20b. Die Erfindung ist jedoch nicht auf die Anzahl von je zwei Blenden 10a, 10b und zwei Schiebern 20a, 20b beschränkt. Ebenso gut kann auch nur ein einziges Paar einer Blende 10 und eines zugehöriger Schiebers 20 vorgesehen sein. Möglich sind auch mehr als zwei Paare von Blende/Schieber 10/20, die je kreisförmig ausgebildet und konzentrisch angeordnet sind. Diese Mehrzahl von Paaren Blende/Schieber 10/20 ist nebeneinander in einem Volumenstromregler 1 angeordnet.

Figur 1 zeigt eine perspektivische Ansicht von zwei Blenden 10a, 10b und ihren zugehörigen Schiebern 20a, 20b die Teil eines Volumenstromreglers 1 sind. Die Blenden 10a, 10b weisen je einen Ausschnitt 11a, 11b auf. Mit der linearen Bewegung des Schiebers ergibt sich hier eine quadratische Funktion der für den Luftstrom verfügbaren Querschnittfläche q für einen dreieckig ausgebildeten Ausschnitt gemäss der Formel: $q = s ∗ \frac{a ∗ s}{2}$ wobei
s Wegstrecke, Verschiebung des Schiebers 20, 20a, 20b;
a Parameter der Öffnung des dreieckigen Ausschnittes. Dieser Parameter ist unabhängig davon, ob der dreieckige Ausschnitt gleichschenklig oder ungleichschenklig ist, da sich die Fläche eines Dreiecks nach der sehr bekannten Formel «Grundlinie mal Höhe durch zwei» ergibt.
Wird anstelle eines dreieckigen Ausschnittes ein trapezförmiger Ausschnitt gewählt, gilt die obige Aussage ebenfalls bezüglich der quadratischen Änderung der für den Luftstrom verfügbaren Querschnittfläche q bezüglich der linearen Bewegung des Schiebers 20, 20a, 20b. Genau genommen ist es der radiale Weg s des Schiebers, so dass die Aussage auf diesen radialen Weg zu beziehen ist: Eine lineare Veränderung der radialen Weglänge s bewirkt eine quadratische Veränderung der verfügbaren Querschnittfläche q. Aus der perspektivischen Darstellung ist ferner zu entnehmen, dass sich die beiden Schieber 20a, 20b zur Vergrösserung der Querschnittfläche q nach aussen bewegen, aussen im Sinne von: Gegen die Aussenwand des Volumenstromreglers 1 bzw die Aussenwand der Lüftungsbox 2.

Die Figur 2 zeigt die Aufsicht auf die Anordnung der Blenden 10a, 10b und der Schieber 20a, 20b gemäss der Ansicht von Figur 1. Durch die Drehbewegung der Schieber 20a, 20b relativ zu den betreffenden Blenden 10a, 10b müssen Schieber 20 und Blende 10 notwendigerweise kreisförmig gebogen sein. Die Blende 10a, 10b ist aus üblichem Blech geformt. Zum seitlichen Abdichten der Blende ist auf der äusseren Seite des Volumenstromreglers eine abgewinkelte Lasche 12 vorgesehen. Diese Lasche 12 wird durch entsprechendes Biegen der Blende 10a, 10b geformt. Die beiden Blenden 10a, 10b sind durch zB. Punktschweissen miteinander verbunden. Die verfügbare Querschnittsfläche ist in Figur 2 mit q bezeichnet. Alternativ zum Material Blech können die Blenden und/oder die Schieber aus Kunststoffgefertigt werden, es sind also folgende vier Materialkombinationen möglich:
Blende/Schieber: Blech/Blech;
Blende/Schieber: Blech/Kunststoff;
Blende/Schieber: Kunststoff/Blech;
Blende/Schieber: Kunststoff/Kunststoff.
   Bevorzugt für zwei oder mehr nebeneinander angeordneten Blende ist eine einstückige Ausführung anstelle eines Zusammenfügens von einzelnen Blenden.

Da die Erfindung auch einen Volumenstromregler 1 mit nur einem einzigen Paar Blende/Schieber 10/20 umfasst, ist in diesem Fall die Blende 10 auf beiden Seiten mit einer Lasche 12 zu versehen.

Figur 3 zeigt eine Frontsicht (gegen den Luftstrom) einer einen Volumenstromregler 1 enthaltenden Lüftungsbox 2 mit zwei verschiedenen gestalteten Ausschnitten 11a und 11b der Blenden 10a, 10b: Die Blende 10a weist einen trapezförmigen Ausschnitt 11a auf, während die Blende 10b einen dreieckförmigen Ausschnitt 11b aufweist. Diese Wahl der beiden Ausschnitte ist rein beispielhaft zu verstehen, üblicherweise werden zwei Ausschnitte 11a und 11b der gleichen Art verwendet, also beide trapezförmig oder beide dreieckförmig. Wichtig ist aus Gründen einer kontinuierlichen und nicht Lärm verursachenden Strömung, dass die Verjüngung der Ausschnitte gegen die Mitte gerichtet ist. Das Gehäuse 2 der Lüftungsbox 2 wird gebildet durch vier Eckwinkel 14, die je mit einem kurzen Flansch 18 und einem langen Flansch 17 verbunden sind. Jeder Eckwinkel 14 weist ein Befestigungsloch 15 auf. Zum Befestigen der Lüftungsbox 2 auf den Schalungsbrettern sind Eckwinkel 13 (lang) und Eckwinkel 16 (kurz) vorgesehen, vgl. dazu die eingangs gemachte Erläuterung zu Figur 6.

Figur 4 zeigt eine Aufsicht auf eine Lüftungsbox 2. In dieser Aufsicht wird die Luftstromrichtung D gezeigt: Der Luftstrom D wird zur konkaven Seite von Schieber 10a, 10b und Blende 20a, 20b geführt. Dies hat den Vorteil, dass im geschlossenen Zustand durch den Luftdruck eine zusätzlich wirkende Dichtung zwischen Schieber 10a, 10b und Blende 20a, 20b entsteht. Für die elektronische Regelung sind auf beiden Seiten der Blende Druckmess-Stutzen 19 angeordnet. Auf einer zugehörigen Leiterplatte sind Drucksensoren (nicht dargestellt in den Zeichnungen) angeordnet. Die von diesen Drucksensoren registrierten Druckmessungen werden in einer elektronischen Regelung verglichen. Der Druckunterschied zur offenen Querschnittsfläche ergibt den Volumenstrom. Dieses Luftströmungsvolumen wird mit einer Sollgrösse verglichen. Davon abgeleitet wird durch die elektronische Regelung ein Aktuator zur Eistellung des Schiebers entsprechend betätigt. Die vorgenannte Sollgrösse ist zB. einstellbar an einem Gerät im betreffenden Zimmer. In Figur 4 nicht dargestellt ist das Lochblech 6. Dazu wird auf die nachfolgende Erläuterungen zu Figur 5 verwiesen.

Volumenstromregler 1 und die Lüftungskanäle können aus hygienischen Gründen nur unidirektional betrieben werden. Figur 5 zeigt eine detaillierte perspektivische Darstellung des Volumenstromregler 1 für eine Lüftungsrichtung D. In Richtung D des Luftstroms wird vor Schieber 20 und Blende 10 ein Lochblech 6 montiert um die anströmende Luft gleichmässig auf den gesamten Querschnitt für Schieber 20 und Blende 10 zu verteilen. Vorzugsweise ist dafür eine Lochung Rv 6-7 vorgesehen. Rv steht für «Rundlochung versetzt» im Sinne der Norm DIN 24041:2002-12.

Figur 7 zeigt eine perspektivische Ansicht eines für die Lüftungsbox 2 vorgesehenen Gleichrichters 21. Der Gleichrichter 21 gemäss der Figur 7 ist bei der Zuluft in Luftrichtung D hinter Blende/Schieber 10/20 angeordnet um die von Schieber/Blende 10/20 verursachten Geräusche zu verringern. Vorteilhafterweise ist die dem Volumenstromregler 1 zugewandte Seite entsprechend konkav ausgebildet. Produktionstechnisch günstiger aber bezüglich Schalldämmung weniger vorteilhaft ist eine Ausführung des Gleichrichters 21 als reiner Quader anstelle der vorgenannten konkaven Ausbildung. Der Gleichrichter 21 hat eine schalldämmende Wirkung aufgrund der Vergrösserung der Oberfläche mit den Durchströmungslöchern 22. Typischerweise sind für den Gleichrichter 21 zwei bis vier Durchströmungslöcher 22 vorgesehen. Das verwendete Material, zB. Melaminschaumstoff, wirkt zusätzlich schalldämmend. Der Gleichrichter 21 ist in die Lüftungsbox 2 wie folgt formschlüssig einführbar:
Zunächst durch die Öffnung 23 (vgl. Figur 6) und dann durch Schieben des Gleichrichters 21 in den geschlossenen rechteckigen Querschnitt des Lüftungsbox 2. Aus der Figur 6 ergibt sich unmittelbar die Montagereihenfolge:
Gleichrichter 21 einführen wie vorstehend beschrieben, Volumenstromregler 2 einführen und fixieren, Abschlussdeckel 3 fixieren.
Diese Art der Montage bzw. Demontage in umgekehrter Reihenfolge wirkt sich besonders vorteilhaft aus bei Lüftungsanlagen, wo wegen der Verschmutzung mit einem erhöhten Wartungsaufwand zu rechnen ist.

Der Gleichrichter 21 ist in Zuluftrichtung D nach dem Volumenstromregler 1 und in Abluftrichtung D vor dem Volumenstromregler 1 platziert. In Abluftrichtung D ist der Gleichrichter 21 zwischen Lochblech 6 und Blende/Schieber 10/20 angeordnet. Der Gleichrichter 21 ist in Abluftrichtung D gegenüber dem Volumenstromregler 1 vorzugsweise konvex ausgebildet.

Da der Gleichrichter 21 immer auf der Raumseite der Lüftungsbox 2 angeordnet ist müssen Volumenstromregler 1, Gleichrichter 21 und Lüftungsbox 2 konstruktiv verschieden ausgestaltet sein; dies ist insbesondere durch die konvexe bzw. konkave Form des Gleichrichters 21 gegenüber dem Volumenstromregler 1 gegeben.

### Liste der Bezugszeichen, Glossar

- 1: Volumenstromregler
- 2: Lüftungsbox, Gehäuse
- 3: Abschlussdeckel
- 4: Innerer Deckel des Volumenstromregler
- 5: Fallsicherung, Sicherungskette
- 6: Lochblech
- 7: Magnet für Befestigung Abschlussdeckel
- 8: Gehäuse für Elektronikansteuerung
- 9: Loch, Befestigungsloch auf Winkel
- 10, 10a, 10b: Blende
- 11, 11a, 11b: Ausschnitt
- 12: Lasche; Befestigungslasche
- 13: Winkel lang
- 14: Eckwinkel
- 15: Befestigungsloch Eckwinkel
- 16: Winkel
- 17: Flansch lang
- 18: Flansch kurz
- 19: Druckmess-Stutzen
- 20, 20a, 20b: Schieber
- 21: Gleichrichter, Gleichrichter mit schalldämmender Eigenschaft
- 22: Loch, Durchströmloch
- 23: Öffnung der Lüftungsbox 2 zum Einführen von Volumenstromregler 1 und ggf. von Gleichrichter 21
- D: Richtung des Luftstroms im Volumenstromregler; Abluftrichtung, Zuluftrichtung
- q: verfügbare Querschnittsfläche des durch den Schieber begrenzten Ausschnitts
- s: Wegstrecke, radiale Wegstrecke, Verschiebungsweg des Schiebers

### Liste der zitierten Dokumente

[1] EP 3 124 886 A1
   VOLUMENSTROMREGLER
   Vysoke uceni technicke v Brne
   60190 Brno (CZ)
[2] EP 2 653 797 A1
   AIR-CONDITIONING CONTROL SYSTEM AND AIRFLOW ADJUSTMENT DEVICE
   Fujitsu Limited
   Kawasaki-shi, Kanagawa 211-8588 (JP)
[3] KR 2016 0099856 A
   Durchflussregelungsdämpfer für eine Klimaanlage
   SAMSUNG HEAVY INDUSTRY
[4] Grossüberbauung Engelwiese:
   Frischluft für 889 Personen
   haustechnik.ch Nr. 4 November 2013;
   heruntergeladen am 4. April 2017 von http://www.haustechnik.ch/de/ueberuns/grossprojekte/

## Patentansprüche

1. Volumenstromregler (1) für Zuluft und Abluft eines Luftstroms, wobei der Volumenstromregler (1) eine Blende (10, 10a, 10b) mit einem Ausschnitt (11, 11a, 11b) quer zur Richtung (D) des Luftstroms (D) aufweist, so dass die Querschnittsfläche (q) des Ausschnittes (11, 11a, 11b) mit einem quer zum Luftstrom (D) in zwei Richtungen beweglichen Schieber (20, 20a, 20b) begrenzt und dadurch regelbar einstellbar ist, wobei die Blende (10, 10a, 10b) und der Schieber (20, 20a, 20b) kreisförmig gebogen und konzentrisch angeordnet sind und der Luftstrom (D) zur konkaven Seite des Schiebers (20, 20a, 20b) geführt wird;
**dadurch gekennzeichnet,**
- **dass** nebeneinander zwei Blenden (10a, 10b) mit je einem zu einer Blende (10a, 10b) zugehörigen beweglichen Schieber (20a, 20b) angeordnet sind und
- **dass** die Querschnittsfläche zumindest im unteren zu regelnden Luftstrombereich sich quadratisch mit der Verschiebung des Schiebers (20, 20a, 20b) ändert.

2. Volumenstromregler (1) nach Anspruch 1,
**dadurch gekennzeichnet, dass**
die Querschnittsfläche des Ausschnittes (11, 11a, 11b) dreieckförmig oder trapezförmig ausgebildet ist.

3. Volumenstromregler (1) nach Anspruch 1 oder 2,
**dadurch gekennzeichnet, dass**
zur Befestigung der Blenden (10, 10a, 10b) eine Blende (10, 10a, 10b) eine abgewinkelte Befestigungslasche (12) aufweist.

4. Volumenstromregler (1) nach einem der Ansprüche 1 bis 3,
**dadurch gekennzeichnet, dass**
die zwei Blenden (10a, 10b) einstückig ausgeführt sind.

5. Volumenstromregler (1) nach einem der Ansprüche 1 bis 4,
**dadurch gekennzeichnet, dass**
die Blenden (10, 10a, 10b) und die Schieber (20, 20a, 20b)je aus Blech und/oder aus Kunststoff gefertigt sind.

6. Volumenstromregler (1) nach einem der Ansprüche 1 bis 5,
**dadurch gekennzeichnet, dass**
bezüglich der Richtung (D) des Luftstroms vor Blende/Schieber (10, 20) ein Lochblech (6) montiert ist zur gleichmässigen Verteilung des Luftstromes auf den gesamten Querschnitt für Schieber (20) und Blende (10).

7. Lüftungsbox (2) zur Belüftung oder Entlüftung eines Raumes gebildet aus einem Gehäuse (2) das einen Volumenstromregler (1) nach einem der Ansprüche 1 bis 6 enthält
**dadurch gekennzeichnet,**
**dass** der Volumenstromregler (1) formschlüssig in die Lüftungsbox (2) einführbar ist.

8. Lüftungsbox (2) nach Anspruch 7
**dadurch gekennzeichnet,**
**dass** ein Gleichrichter (21) formschlüssig in die Lüftungsbox (2) einführbar ist.

9. Lüftungsbox (2) nach Anspruch 8,
**dadurch gekennzeichnet, dass**
für die Zuluft bezüglich der Richtung (D) des Luftstroms der Gleichrichter (21) nach Blende/Schieber (10, 20) angeordnet ist.

10. Lüftungsbox (2) nach Anspruch 8,
**dadurch gekennzeichnet, dass**
für die Abluft bezüglich der Richtung (D) des Luftstroms der Gleichrichter (21) vor Blende/Schieber (10, 20) angeordnet ist.

11. Lüftungsbox (2) nach Anspruch 9 oder 10
**dadurch gekennzeichnet, dass**
der Gleichrichter (21) abhängig von der Richtung des Luftstroms (D) gegenüber dem Volumenstromregler (1) konvex beziehungsweise konkav ausgebildet ist.

12. Lüftungsbox (2) nach einem der Ansprüche 7 bis 11
**dadurch gekennzeichnet, dass**
der im Gehäuse (2) der Lüftungsbox (2) eingeführte Volumenstromregler (1) mit einem Abschlussdeckel verschliessbar ist, wobei der Abschlussdeckel (3) mit einem Magneten (7) an der Lüftungsbox (2) fixierbar ist.

13. Lüftungsbox (2) nach Anspruch 12
**dadurch gekennzeichnet, dass**
der Abschlussdeckel (3) mittels einer Fallsicherung (5) mit dem Gehäuse (2) oder dem Volumenstromregler (1) verbindbar ist.

14. Lüftungsbox (2) nach einem der Ansprüche 7 bis 13
**dadurch gekennzeichnet,**
**dass** am Gehäuse (2) der Lüftungsbox (2) Winkel (13, 16) angebracht sind, die je ein Befestigungsloch aufweisen, damit das Gehäuse (2) der Lüftungsbox (2) an Schalungsbrettern befestigbar ist.

## Claims

1. Volumetric flow controller (1) for supply air and exhaust air of an airflow, the volumetric flow controller (1) having an orifice (10, 10a, 10b) with a cutout (11, 11a, 11b) transversely to the direction (D) of the airflow (D), so that the cross-sectional area (q) of the cutout (11, 11a, 11b) is limited with a slider (20, 20a, 20b) which is movable transversely to the airflow (D) in two directions and is thereby adjustable in a controllable manner, the orifice (10, 10a, 10b) and the slider (20, 20a, 20b) being curved in a circular manner and arranged concentrically, and the airflow (D) being guided to the concave side of the slider (20, 20a, 20b);
**characterized in**
- **that** two orifices (10a, 10b), each having a movable slider (20a, 20b) associated with an orifice (10a, 10b), are arranged next to one another, and
- **that** the cross-sectional area changes quadratic with the displacement of the slider (20, 20a, 20b) at least in the lower airflow range to be regulated.

2. Volumetric flow controller (1) according to claim 1,
**characterized in that**
the cross-sectional area of the cutout (11, 11a, 11b) is triangular or trapezoidal in shape.

3. Volumetric flow controller (1) according to claim 1 or 2,
**characterized in that**
For fastening the orifices (10, 10a, 10b), an orifice (10, 10a, 10b) has an angled fastening strap (12).

4. Volumetric flow controller (1) according to one of claims 1 to 3,
**characterized in that**
the two orifices (10a, 10b) are made in one piece.

5. Volumetric flow controller (1) according to one of the claims 1 to 4,
**characterized in that**
the orifices (10, 10a, 10b) and the sliders (20, 20a, 20b) are each made of sheet metal and/or plastic.

6. Volumetric flow controller (1) in according to one of the claims 1 to 5,
**characterized in that**
with respect to the direction (D) of the airflow, a perforated plate (6) is mounted in front of the orifice/slider (10, 20) for a uniform distribution of the airflow over the entire cross-section for the slider (20) and orifice (10).

7. Ventilation box (2) for ventilating a room formed from a housing (2) which contains a volumetric flow controller (1) in according to one of the claims 1 to 6
**characterized in that**
the volumetric flow controller (1) can be introduced into the ventilation box (2) in a positive-locking manner.

8. Ventilation box (2) according to claim 7
**characterized in that**
a rectifier (21) can be introduced in a positive-locking manner into the ventilation box (2).

9. Ventilation box (2) according to claim 8,
**characterized in that**
for the supply air, with respect to the direction (D) of the airflow, the rectifier (21) is arranged after orifice/slider (10, 20).

10. Ventilation box (2) according to claim 8,
**characterized in that**
for the exhaust air, with respect to the direction (D) of the airflow, the rectifier (21) is arranged in front of orifice/slider (10, 20).

11. Ventilation box (2) according to claim 9 or 10,
**characterized in that**
the rectifier (21) is of convex or concave design with respect to the volume flow controller (1) as a function of the direction of the airflow (D).

12. Ventilation box (2) in accordance with one of claims 7 to 11,
**characterized in that**
the volumetric flow controller (1) introduced in the housing (2) of the ventilation box (2) can be closed with a closure cover, the closure cover (3) to being fixable to the ventilation box (2) by means of a magnet (7).

13. Ventilation box (2) according to claim 12,
**characterized in that**
the closure cover (3) can be connected to the housing (2) or to the volumetric flow controller (1) by means of a drop guard (5) .

14. Ventilation box (2) according to one of claims 7 to 13,
**characterized in that**
angle elements (13, 16), each having a fixing hole, are attached to the housing (2) of the ventilation box (2) so that the housing (2) of the ventilation box (2) can be fixed to shuttering boards.

## Revendications

1. Régulateur de flux volumétrique (1) pour l'air frais et l'air extrait d'un flux d'air, le régulateur de flux(1) comprenant un orifice (10, 10a, 10b) avec une découpe (11, 11a, 11b) transversalement à la direction (D) du flux d'air (D), de sorte que la section (q) de la découpe (11, 11a), 11b) est limitée avec un coulisseau (20, 20a, 20b) qui est mobile transversalement au flux d'air (D) dans deux directions et ainsi réglable, l'orifice (10, 10a, 10b) et le coulisseau (20, 20a, 20b) étant courbés de manière circulaire et disposés concentriques, et le flux d'air (D) étant dirigé vers la face concave du coulisseau (20, 20a, 20b) ;
**caractérisé**
- **en ce que** deux orifices (10a, 10b), comportant chacun un coulisseau mobile (20a, 20b) associée à un orifice (10a, 10b), sont disposées côte à côte, et
- **en ce que** la surface de la section transversale change de façon quadratique avec le déplacement du coulisseau (20, 20a, 20b) au moins dans la zone inférieure du domaine du flux d'air à régler.

2. Régulateur de flux volumétrique (1) selon la revendication 1,
**caractérisé en ce que**
la section transversale de la découpe (11, 11a, 11b) est de forme triangulaire ou trapézoïdale.

3. Régulateur de flux volumétrique (1) selon la revendication 1 ou 2,
**caractérisé en ce que**
pour la fixation des orifices (10, 10a, 10b), une des orifices (10, 10a, 10b) est disposé d'une bande de fixation angulaire (12) .

4. Régulateur de flux volumétrique selon l'une des revendications 1 à 3,
**caractérisé en ce que**
les deux orifices (10a, 10b) sont réalisés en une seule pièce.

5. Régulateur de flux volumétrique (1) selon l'une des revendications 1 à 4,
**caractérisé en ce que**
les orifices (10, 10a, 10b) et les coulisseau (20, 20a, 20b) sont chacun en tôle et/ou en plastique.

6. Régulateur de flux volumétrique (1) selon l'une des revendications 1 à 5,
**caractérisé en ce que**
par rapport à la direction (D) du flux d'air, une tôle perforée (6) est montée devant l'orifice/le coulisseau (10, 20) pour une répartition uniforme du flux d'air sur toute la section transversale du coulisseau (20) et de l'orifice (10).

7. Caisson de ventilation (2) pour la ventilation ou la désaération d'un espace, de sorte que le caisson de ventilation (2) est formé d'un boîtier (2) qui contient un régulateur de flux volumétrique (1) selon l'une des revendications 1 à 6
**caractérisé en ce que**
le régulateur de flux(1) peut être introduit dans le caisson de ventilation (2) par assemblage de forme.

8. Caisson de ventilation (2) selon la revendication 7,
**caractérisé en ce**
**qu'**un redresseur (21) peut être introduit par assemblage de forme dans le caisson de ventilation (2).

9. Caisson de ventilation (2) selon la revendication 8,
**caractérisé en ce que**
pour l'air frais, par rapport à la direction (D) du flux d'air, le redresseur (21) est disposé après l'orifice/le coulisseau (10, 20).

10. Caisson de ventilation (2) selon la revendication 8,
**caractérisé en ce que**
pour l'air extrait, par rapport à la direction (D) du flux d'air, le redresseur (21) est disposé devant l'orifice/le coulisseau (10, 20).

11. Caisson de ventilation (2) selon la revendication 9 ou 10,
**caractérisé en ce que**
le redresseur (21) est de forme convexe ou concave par rapport au régulateur de flux volumique (1) en fonction de la direction du débit flux d'air (D).

12. Caisson de ventilation (2) selon une des revendications 7 à 11,
**caractérisé en ce que**
le régulateur de flux(1) introduit dans le boîtier (2) du caisson de ventilation (2) peut être fermé par un couvercle de fermeture, le couvercle de fermeture (3) pouvant être fixé à la boîte de ventilation (2) par un aimant (7).

13. Caisson de ventilation (2) selon la revendication 12,
**caractérisé en ce que**
le couvercle de fermeture (3) peut être raccordé au boîtier (2) ou au Régulateur de flux (1) au moyen d'une protection antichute (5).

14. Caisson de ventilation (2) selon l'une des revendications 7 à 13,
**caractérisé en ce que**
des coins (13, 16) présentant chacune un trou de fixation sont fixées au boîtier (2) du caisson de ventilation (2) de sorte que le boîtier (2) du caisson de ventilation (2) peut être fixé sur des panneaux de coffrage.
